# EUROPÄISCHE PATENTSCHRIFT

(11) **EP 3 027 549 B1**
(45) Veröffentlichungstag und Bekanntmachung des Hinweises auf die Patenterteilung: **30.09.2020**
(21) Anmeldenummer: 14757825.6
(22) Anmeldetag: 22.07.2014
(51) Int. Cl.: B66F 11/04, B66F 17/00

(54) **ARBEITSKORB**
WORK CAGE
NACELLE DE TRAVAIL

(30) Priorität: 02.08.2013 AT 2542013 U
(43) Veröffentlichungstag der Anmeldung: 08.06.2016
(73) Patentinhaber: Palfinger AG, 5020 Salzburg (AT)
(72) Erfinder: HORA, Christian, A-5301 Eugendorf (AT)
(74) Vertreter: Torggler & Hofinger Patentanwälte
(86) Internationale Anmeldenummer: PCT/AT2014/000147
(87) Internationale Veröffentlichungsnummer: WO 2015/013732

(56) Entgegenhaltungen:
- EP-A1- 2 433 898
- DE-A1- 2 106 428
- DE-A1- 3 446 491
- GB-A- 1 217 026
- US-A- 3 233 700

## Beschreibung

Die Erfindung betrifft eine Hubvorrichtung mit einer Sicherheitsvorrichtung, die an einer Haltevorrichtung aufhängbar gelagert ist, wobei im Betrieb ein Schwenkwinkel der Hubvorrichtung, abweichend von einer lotrechten Geraden, über die Sicherheitsvorrichtung begrenzbar ist, einen Kran mit einer solchen Hubvorrichtung und einem Fahrzeug mit einem solchen Kran.

Derartige Hubvorrichtungen sind bereits aus der EP 2 433 898 A1 bekannt. In dieser Schrift handelt es sich beispielsweise um einen Arbeitskorb, welcher gravitationsnivellierend and einem Drehlager gelagert und über einen Hydraulikzylinder sperrbar und dämpfbar ist. Gesperrt wird der Hydraulikzylinder über ein Sperrventil, welches sich in der Ausgleichsleitung zwischen den zwei Kammern C1 und C2 des Hydraulikzylinders befindet. Dieses Ventil wird von einer Kontrolleinheit gesteuert und verbindet oder schließt den Durchfluss zwischen den Kammer C1 und C2 des Hydraulikzylinders. Weiters entsteht eine Drosselwirkung zwischen den zwei Kammern und somit wird das Schwingen der Hubvorrichtung gedämpft. Diese Dämpfung bewirkt zwar eine Verlangsamung der Pendelbewegung der Hubvorrichtung, sie verhindert aber nicht, dass sich die Hubvorrichtung stark neigt, wenn sich der Bediener hinauslehnt. Aus diesem Grund befindet sich das Sperrventil in der Ausgleichsleitung zwischen den Kammern C1 und C2.

Die Euronorm 280 fordert, dass sich die Hubvorrichtung im ebensolchen Fall nicht weiter als 5° zur Waagrechten neigen darf. Werden diese 5° überschritten, muss die Pendelbewegung automatisch gestoppt werden. In weiterer Folge fordert die Euronorm 280, dass bei trotzdem weitergeführter Hubwinkelbewegung, welche beispielsweise über die Hubvorrichtung, die mit dem Kran verbunden ist, ausgeführt wird, eine weitere Neigung über 10° an der Hubvorrichtung automatisch gestoppt wird. Aus der oben genannten Patentschrift geht hervor, dass nur ein Sperrventil in der Ausgleichsleitung eingebaut ist. Daraus ergibt sich der Nachteil, dass bei jeder Neigung über 5° bis 10° das Sperrventil über die Kontrolleinheit gesperrt wird und kein Ausgleich zwischen der Kammer C1 und C2 am Hydraulikzylinder stattfinden kann. Der Bediener muss somit mittels deaktivieren der Sicherheitsvorrichtung die zwei Kammern miteinander verbinden um die Hubvorrichtung horizontal ausrichten zu können.

Aufgabe der Erfindung ist es, diesen vorher beschriebenen Nachteil zu vermeiden und ein gegenüber dem Stand der Technik verbessertes System anzugeben. Dies wird bei der erfindungsgemäßen Hubvorrichtung dadurch erreicht, dass der Schwenkwinkel in zwei entgegen gesetzten Richtungen überwachbar und begrenzbar ausgestaltet ist, wobei das Einpendeln der Hubvorrichtung zurück in Richtung der lotrechten Geraden ungehindert bleibt.

Es ist vorgesehen, dass die an der Hubvorrichtung befindliche Sicherheitsvorrichtung aus zumindest einem Sensor, beispielsweise einem Winkelsensor, einer Kontrolleinheit und einer Sperrvorrichtung wie zum Beispiel mindestens einem Sperrventil ausgebildet als Sperrventil besteht. Der als Beispiel genannte Winkelsensor, zusammenwirkend mit der Kontrolleinheit, überwacht permanent und im Sekundenbruchteil die Neigung der Hubvorrichtung. Solange sich die Neigung in einem Bereich unterhalb eines ersten Schwellwertes, welcher der Kontrolleinheit vorgebbar ist, bleibt die Sperrvorrichtung offen und der Durchfluss zwischen der Kammer C1 und der Kammer C2 ist freigegeben. Somit kann in diesem Bereich die Hubarbeitsbühne frei pendeln. In diesem Fall kann der Bediener der Hubvorrichtung nun durch Gewichtsverlagerung der Hubvorrichtung horizontal ausrichten und dann über die Sperrvorrichtung in der Position blockieren. Die Hubvorrichtung sollte in dieser Position nicht mehr pendeln, sondern eine möglichst stabile Plattform bilden, um das Arbeiten erleichtern zu können.

In diesem Anwendungsbeispiel erfolgt das Sperren über zwei Sperrventile, beispielsweise Magnetventile, die die Verbindung zwischen der Kammer C1 und C2 schließen und einen Durchfluss zwischen den zwei Kammern nicht mehr gewährleisten. Wenn sich der Kran jedoch bewegt, sollte die Hubvorrichtung frei pendeln können. In diesem Fall sind beide Ventile geöffnet, solange die Hubvorrichtung eine Neigung des vorher eingegebenen ersten Schwellwerts nicht überschreitet. Sobald nun ein Sensor eine Neigung über dem ersten Schwellwert registriert, welche beispielsweise durch Hinauslehnen eines Bedieners verursacht wird, sperrt die Sicherheitsvorrichtung sofort das entsprechende Ventil. Einweiteres Kippen in diese Richtung ist somit nicht mehr möglich. Das zweite Ventil jedoch bleibt geöffnet und somit kann der Bediener durch Verlagerung von seinem eigenen Gewicht die Hubvorrichtung wieder in einen Bereich unter den ersten Schwellwert zurückbewegen, ohne beispielsweise die Kranbewegung stoppen oder ein weiteres Ventil betätigen zu müssen. Somit kann ohne Fahrtunterbrechung und Öffnung eines weiteren Ventils immer eine Rückstellung auf unter den ersten Schwellwert möglich sein, was äußerst komfortabel für den Betreiber der Hubvorrichtung sein kann. Trotzdem kann die Möglichkeit bestehen, dass über beide Sperrventile der Korb in der Arbeitsposition fixiert wird und dieser somit eine stabile Arbeitsfläche bietet.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine schematische Darstellung der Sicherheitsvorrichtung in der Arbeitsstellung der Hubvorrichtung
- Fig. 2: eine schematische Darstellung der Sicherheitsvorrichtung während der Kranbewegung und unter dem ersten Schwellwert
- Fig. 3: eine schematische Darstellung der Sicherheitsvorrichtung, bei der der zweite Schwellwert überschritten wurde und die Überbrückungsvorrichtung aktiviert wird
- Fig. 4: eine schematische Darstellung der Sicherheitsvorrichtung mit freigegebenem Durchfluss von Zylinderkammer C2 zu Zylinderkammer C1 bei einem Schwenkwinkel zwischen ersten Schwellwert und zweiten Schwellwert
- Fig. 5: eine schematische Darstellung der Sicherheitsvorrichtung mit geöffnetem Durchfluss von Zylinderkammer C1 zu Zylinderkammer C2 bei einem Schwenkwinkel zwischen ersten Schwellwert und zweiten Schwellwert
- Fig. 6a: ein Ausführungsbeispiel mit dem Zylinder, kolbenstangenseitig befestigt mit der Haltevorrichtung, zylinderhüllenseitig verbunden mit der Hubvorrichtung
- Fig. 6b: ein Ausführungsbeispiel mit einem auf einer Zahnstange befindlichen Hydraulikzylinder
- Fig. 7: einen Kran mit angebauter Hubvorrichtung
- Fig. 8: ein Fahrzeug mit angebauter Hubvorrichtung auf einem Kran

Die Figur 1 zeigt schematisch den Zustand einer gesperrten Hubvorrichtung (19), beispielsweise eines Arbeitskorbs 12. Der doppelt wirkende Hydraulikzylinder 1, bestehend aus zwei Kammern C1 und C2 und einem Kolben 9 mit zwei Zylinderstangen 7, 8, weist eine Ausgleichsleitung 16 auf. In dieser Ausgleichsleitung 16 befindet sich eine Drossel 10. Die Drossel 10 ist dafür zuständig, dass der Ausgleich zwischen der Kammer C1 und C2 nicht zu schnell stattfinden kann. Über diese Drossel 10 wird somit die Pendelwirkung der Hubvorrichtung 19 abgedämpft. Das Rückschlagventil 6 verhindert einen Ausgleich von der Kammer C1 zu der Kammer C2. Das Rückschlagventil 5 verhindert einen Ausgleich zwischen Kammer C2 zu Kammer C1. Nur über die Sperrventile 3 und 4 könnte der Durchfluss zwischen den Kammern C1 und C2 hergestellt werden. Diese befinden sich jedoch in diesem Ausführungsbeispiel in ihrer geschlossenen Position, da es sich um Sperrventile handelt, welche über eine Feder im geschlossenen Zustand gehalten werden, da sie nicht bestromt werden. Da der Hydraulikzylinder 1 mit dem Arbeitskorb 12 verbunden ist, bleibt dieser somit gesperrt in seiner Position und bietet eine stabile Plattform für den Bediener. Solange sich der Arbeitskorb 12 in dieser Position befinden sollte und sich der Kran 26 nicht bewegt, wird auch von der Kontrolleinheit 13 kein Strom an die Sperrventile 3 und 4 weitergegeben.

Die Figur 2 zeigt nun die Sicherheitsvorrichtung während dem Verfahren mit dem Kran 26 unterhalb eines ersten Schwellwertes, wobei die Sperrventile 3 und 4 durch die Kontrolleinheit 13 bestromt werden. Somit ist es möglich, dass das Öl aus der Kammer C2 in die Kammer C1 verdrängt wird und das Öl von der Kammer C1 in die Kammer C2. Dies erfolgt über die zwei geöffneten Sperrventile 3 und 4. Das Öl kann aus der Kammer C2 über die Auslgeichsleitung 16 über das geöffnete Sperrventil 4 in weiterer Folge über das Rückschlagventil 6 in die Kammer C1 verdrängt werden. Das Öl aus der Kammer C1 kann ebenfalls über die Ausgleichsleitung 16 und über das geöffnete Sperrventil 3 in weiterer Folge über das Rückschlagventil 5 in die Kammer C2 verdrängt werden. Der Ölfluss zwischen den zwei Kammern wird dabei durch die Drossel 10 gedämpft. Die Überbrückungsvorrichtung 2 bleibt in dieser Situation immer im geschlossenen Zustand.

Die Figur 3 zeigt zwei unbestromte Sperrventile 3 und 4, da sich in diesem Anwendungsbeispiel die Hubvorrichtung 19 über einen Winkel des zweiten Schwellwertes geneigt hat. Um eine weitere Neigung verhindern zu können, sind die zwei Kammern C1 und C2 nun gesperrt und ein Zurückschwenken in die Neutrallage ist nun möglich, wenn die Überbrückungsvorrichtung 2 manuell betätigt wird. Bei der manuellen Betätigung der Überbrückungsvorrichtung 2 wird der Fluss zwischen C1 und C2 wiederhergestellt und die Funktion der Sperrventile 3 und 4 überbrückt. Auch hier wird das Zurückschwenken in die Neutrallage über die Drossel 10 gedämpft ausgeführt. Zusätzlich wird bei einer Neigung der Hubvorrichtung 19 über dem zweiten Schwellwert der Kran automatisch abgeschaltet und ein weiteres Verfahren mit dem Kran ist nicht möglich.

Die Figur 4 zeigt, wie das Öl aus der Kammer C1 über die Ausgleichsleitung 16 in das Sperrventil 3 strömt, welches durch die Kontrolleinheit 13 bestromt wird. Weiters fließt es über das Rückschlagventil in die Kammer C2. Es ist aber nicht möglich, das Öl aus der Kammer C2 in die Kammer C1 zurück zu verdrängen, da das Sperrventil 4 nicht bestromt wird und somit geschlossen ist. Diese Schaltstellung tritt auf, wenn sich die Hubvorrichtung 19 in einer Lage zwischen dem ersten Schwellwert und dem zweiten Schwellwert befindet. Dies bedeutet, ein weiteres Ausschwenken der Hubvorrichtung 19 in eine instabile Lage, welche zu Gefahr des Betreibers führen würde, ist nicht mehr möglich, aber ein Zurückschwenken in eine stabile Position der Hubvorrichtung 19 bleibt geöffnet. Der Bediener der Hubvorrichtung 19 kann nun einfach durch Gewichtsverlagerung die Hubvorrichtung 19 wieder in eine neutrale Position bewegen, ohne ein Ventil betätigen zu müssen oder den Kran abzuschalten. In welche Richtung die Hubvorrichtung 19 dabei schwenkt bzw. wie weit der Winkel vom ersten Schwellwert abweicht, wird vom Sensor registriert. Schwenkt nun der Betreiber die Hubvorrichtung 19 aufgrund von Gewichtsverlagerung auf einen Wert unter des ersten Schwellwertes zurück, wird dies zeitgleich durch den zumindest einen Sensor erfasst und an die Kontrolleinheit 13 weitergegeben. Die Kontrolleinheit 13 bestromt daraufhin wieder beide Sperrventile 3 und 4 und der Austausch des Öls zwischen Kammer C1 und Kammer C2 kann wieder stattfinden, wie in Figur 2 dargestellt.

Die Figur 5 zeigt ein bestromtes Sperrventil 4, wobei nun der Austausch von Kammer C1 zur Kammer C2 stattfinden kann aber nicht in umgekehrter Reihenfolge. Wie bereits in Figur 4 erklärt, kann nun der Bediener der Hubvorrichtung 19 mittels Gewichtsverlagerung wieder die Hubvorrichtung 19 auf einen Wert unter den Ersten Schwellwert zurück nivellieren - nur diesmal in die entgegen gesetzte Richtung, wie in Figur 4 erklärt. Auch hier muss der Bediener den Kran nicht abschalten bzw. kein zusätzliches Ventil betätigen, um eine Nivellierung herzustellen.

Die Figur 6a zeigt eine Hubvorrichtung 19, als Beispiel einen Arbeitskorb 12 auf einer Haltevorrichtung 11 mit einem Drehlager 14. Auf dem Drehlager 14 ist der Arbeitskorb 12 drehbar gelagert. Die Haltevorrichtung 11 und der Arbeitskorb 12 sind zusätzlich über den Hydraulikzylinder 1 miteinander verbunden. Dabei kann die Zylinderhülle mit dem Arbeitskorb 12 verbunden sein und eine der Zylinderstangen 7, 8 mit der Haltevorrichtung 11. Der Hydraulikzylinder 1 ist in beiden Kammern C1 und C2 mit Öl gefüllt, beide Kammern C1, C2 sind mit einer Ausgleichsleitung 16 miteinander verbunden. Zwangsweise wird nun das Öl bei der Bewegung des Arbeitskorbes 12 von der Kammer C1 in die Kammer C2 oder der Kammer C2 in die Kammer C1 verdrängt.

Die Figur 6b zeigt eine Hubvorrichtung 19, als Beispiel einen Arbeitskorb 12. Hier wird nicht direkt über den Hydraulikzylinder 1 die Hubvorrichtung 19 an der Haltevorrichtung 11 gestützt, sondern die Dämpf- und oder Sperrwirkung des Hydraulikzylinders 1 indirekt über eine Zahnstange 21 an die Hubvorrichtung 19 weitergegeben. Dafür ist am Hydraulikzylinder 1 eine Zahnstange 21 befestigt. Diese Zahnstange 21 greift in ein Zahnrad am Drehlager 14 ein. Bewegungen am Arbeitskorb 12 werden somit über das Zahnrad im Drehlager 14 an die Zahnstange 21 weitergegeben und vom Hydraulikzylinder 1 gedrosselt oder auch gesperrt.

## Patentansprüche

1. Hubvorrichtung (19) mit einer Sicherheitsvorrichtung, die an einer Haltevorrichtung (11) aufhängbar gelagert ist, wobei im Betrieb ein Schwenkwinkel der Hubvorrichtung (19), abweichend von einer lotrechten Geraden, über die Sicherheitsvorrichtung begrenzbar ist wobei der Schwenkwinkel in zwei entgegen gesetzten Richtungen durch die Sicherheitsvorrichtung überwachbar und begrenzbar ausgestaltet ist, wobei ein Einpendeln der Hubvorrichtung (19) zurück in Richtung der lotrechten Geraden ungehindert bleibt,
**dadurch gekennzeichnet, dass**
- die Sicherheitsvorrichtung mindestens einen Sensor, mindestens eine Kontrolleinheit (13) und mindestens eine Sperrvorrichtung aufweist, und dass
- bei einem an dem zumindest einen Sensor erfassten Schwenkwinkel zwischen vorgebbaren ersten und zweiten Schwellwert, abweichend von der lotrechten Gerade, ein den Schwenkwinkel vergrößerndes Schwenken durch eine Sperrvorrichtung begrenzbar ist und ein Schwenken zurück in Richtung der lotrechten Geraden offen bleibt, und dass
- die zumindest eine Sperrvorrichtung mit einem Hydraulikzylinder (1) zusammenwirkt und aus mindestens zwei Sperrventilen (3, 4) besteht, und dass
- die Sperrventile (3, 4) mit zumindest zwei Rückschlagventilen (5, 6) zusammenwirkbar auf einer Ausgleichsleitung (16) angeordnet sind, und dass
- durch eines der Sperrventile (3, 4) zusammenwirkend mit einem Rückschlagventil (5, 6) der Durchfluss von erster Kammer (C1) zu zweiter Kammer (C2) im Hydraulikzylinder (1) schließbar oder freigebbar ist und durch das andere Sperrventil (3, 4) zusammenwirkend mit einem Rückschlagventil (5, 6) der Durchfluss von zweiter Kammer (C2) zu erster Kammer (C1) schließbar oder freigebbar ist, und dass
- die Sperrventile (3, 4) einzeln oder gleichzeitig durch die Kontrolleinheit (13) ansteuerbar sind.

2. Hubvorrichtung (19) nach Anspruch 1 **dadurch gekennzeichnet, dass** der mindestens eine Sensor mit der Hubvorrichtung (19) verbunden ist.

3. Hubvorrichtung (19) nach einem der Ansprüche 1 oder 2, **dadurch gekennzeichnet, dass** bei einem an dem zumindest einen Sensor erfassten Schwenkwinkel kleiner einem vorgebbaren ersten Schwellwert, abweichend von der lotrechten Geraden in eine der beiden entgegen gesetzten Richtungen, die Sperrvorrichtung geöffnet ist.

4. Hubvorrichtung (19) nach einem der Ansprüche 1 bis 3, **dadurch gekennzeichnet, dass** bei einem an dem zumindest einen Sensor erfassten Schwenkwinkel größer einem vorgebbaren zweiten Schwellwert, abweichend von der lotrechten Geraden in eine der beiden entgegen gesetzten Richtungen, die Sperrvorrichtung geschlossen ist.

5. Hubvorrichtung (19) nach Anspruch 4, **dadurch gekennzeichnet, dass** bei beidseitig gesperrter Sperrvorrichtung über eine Überbrückungsvorrichtung (2) die Hubvorrichtung (19) in Richtung der lotrechten Geraden eingependelt werden kann.

6. Hubvorrichtung (19) nach einem der vorhergehenden Ansprüche, **dadurch gekennzeichnet, dass** eine erste Kammer (C1) und eine zweite Kammer (C2) eines an der Hubvorrichtung (19) befestigbaren Hydraulikzylinders (1) durch eine Ausgleichsleitung (16) miteinander verbunden sind.

7. Hubvorrichtung (19) nach einem der Ansprüche 1 bis 6, **dadurch gekennzeichnet, dass** der zumindest eine Sensor den Winkel der Hubvorrichtung (19) ermittelt und diesen Wert an die zumindest eine Kontrolleinheit (13) weiterleitet.

8. Hubvorrichtung (19) nach Anspruch 7, **dadurch gekennzeichnet, dass** der vorgebbare erste und zweite Schwellwert in der zumindest einen Kontrolleinheit (13) abspeicherbar ist.

9. Hubvorrichtung (19) nach einem der Ansprüche 1 bis 8, **dadurch gekennzeichnet, dass** die Hubvorrichtung (19) als Arbeitskorb (12) ausgebildet ist.

10. Kran (26) mit einer Hubvorrichtung (19) nach Anspruch 1 bis 9.

11. Fahrzeug (27) mit einem Kran (26) nach Anspruch 10.

## Claims

1. A lifting apparatus (19) with a safety apparatus, mounted suspendably to a holding apparatus (11), wherein in operation a pivotal angle of the lifting apparatus (19) deviating from a vertical straight line can be limited by way of the safety apparatus, wherein the pivotal angle is adapted to be monitorable and limitable in two mutually opposite directions by the safety apparatus, wherein swinging settlement of the lifting apparatus (19) back in the direction of the vertical straight line remains unimpeded, **characterised in that**
- the safety apparatus has at least one sensor, at least one controlling unit (13) and at least one blocking apparatus, and that
- at a pivotal angle detected at the at least one sensor between predeterminable first and second threshold values deviating from the vertical straight line a pivotal movement increasing the pivotal angle can be limited by a blocking apparatus and a pivotal movement back in the direction of the vertical straight line remains open, and that
- the at least one blocking apparatus co-operates with a hydraulic cylinder (1) and comprises at least two blocking valves (3, 4), and that
- the blocking valves (3, 4) are arranged in co-operable relationship with at least two non-return valves (5, 6) on a compensating line (16), and that
- the through-flow from the first chamber (C1) to the second chamber (C2) can be closed or enabled in the hydraulic cylinder (1) by one of the blocking valves (3, 4) in co-operating relationship with a non-return valve (5, 6) and the through-flow from the second chamber (C2) to the first chamber (C1) can be closed or enabled by the other blocking valve (3, 4) in co-operating relationship with a non-return valve (5, 6), and that
- the blocking valves (3, 4) are actuable individually or simultaneously by the controlling unit (13).

2. A lifting apparatus (19) as set forth in claim 1 **characterised in that** the at least one sensor is connected to the lifting apparatus (19).

3. A lifting apparatus (19) as set forth in one of claims 1 or 2 **characterised in that** the blocking apparatus is opened at a pivotal angle detected at the at least one sensor smaller than a predetermined first threshold value deviating from the vertical straight line in one of the two mutually opposite directions.

4. A lifting apparatus (19) as set forth in one of claims 1 through 3 **characterised in that** the blocking apparatus is closed at a pivotal angle detected at the at least one sensor greater than a predetermined second threshold value deviating from the vertical straight line in one of the two mutually opposite directions.

5. A lifting apparatus (19) as set forth in claim 4 **characterised in that** the lifting apparatus (19) can be swingingly settled in the direction of the vertical straight line with the blocking apparatus blocked at both sides by way of a bridging apparatus (2).

6. A lifting apparatus (19) as set forth in one of the preceding claims **characterised in that** a first chamber (C1) and a second chamber (C2) of a hydraulic cylinder (1) which can be fixed to the lifting apparatus (19) are connected together by a compensating line (16).

7. A lifting apparatus (19) as set forth in one of claims 1 through 6 **characterised in that** the at least one sensor ascertains the angle of the lifting apparatus (19) and forwards said value to the at least one controlling unit (13).

8. A lifting apparatus (19) as set forth in claim 7 **characterised in that** the predeterminable first and second threshold values can be stored in the at least one controlling unit (13).

9. A lifting apparatus (19) as set forth in one of claims 1 through 8 **characterised in that** the lifting apparatus (19) is in the form of a work cage (12).

10. A crane (26) having a lifting apparatus (19) as set forth in claims 1 through 9.

11. A vehicle (27) having a crane (26) as set forth in claim 10.

## Revendications

1. Dispositif de levage (19) avec un dispositif de sécurité qui est logé de façon à pouvoir être suspendu à un dispositif de retenue (11), dans lequel en fonctionnement un angle de pivotement du dispositif de levage (19), différent d'une droite verticale, peut être limité par le dispositif de sécurité, dans lequel l'angle de pivotement est configuré d'une manière à pouvoir être surveillé et limité dans deux sens opposés par le dispositif de sécurité, dans lequel une stabilisation du dispositif de levage (19) en retour dans le sens de la droite verticale demeure sans entraves, **caractérisé en ce que**
- le dispositif de sécurité présente au moins un capteur, au moins une unité de contrôle (13) et au moins un dispositif de blocage, et **en ce que**
- à un angle de pivotement, détecté sur le au moins un capteur, entre une première et une deuxième valeur seuil pouvant être prédéfinies, différent de la droite verticale, un pivotement agrandissant l'angle de pivotement peut être limité par un dispositif de blocage et un pivotement en retour dans le sens de la droite verticale demeure possible, et **en ce que**
- le au moins un dispositif de blocage interagit avec un cylindre hydraulique (1) et est composé d'au moins deux soupapes de non-retour (3, 4), et **en ce que**
- les soupapes de non-retour (3, 4) sont disposées avec au moins deux soupapes de retenue (5, 6) d'une manière à pouvoir interagir sur une conduite d'égalisation (16), et **en ce que**
- du fait d'une des soupapes de non-retour (3, 4) interagissant avec une soupape de retenue (5, 6), le passage d'une première chambre (C1) à une deuxième chambre (C2) dans le cylindre hydraulique (1) peut être fermé ou libéré et, du fait de l'autre soupape de non-retour (3, 4) interagissant avec une soupape de retenue (5, 6), le passage de la deuxième chambre (C2) à la première chambre (C1) peut être fermé ou libéré, et **en ce que**
- les soupapes de non-retour (3, 4) peuvent être commandées individuellement ou simultanément par l'unité de commande (13).

2. Dispositif de levage (19) selon la revendication 1, **caractérisé en ce que** le au moins un capteur est relié au dispositif de levage (19).

3. Dispositif de levage (19) selon l'une des revendications 1 ou 2, **caractérisé en ce que**, à un angle de pivotement, détecté sur le au moins un capteur, inférieur à une première valeur seuil pouvant être prédéfinie, différent de la droite verticale dans un des deux sens opposés, le dispositif de blocage est ouvert.

4. Dispositif de levage (19) selon l'une des revendications 1 à 3, **caractérisé en ce que**, à un angle de pivotement, détecté sur le au moins un capteur, supérieur à une deuxième valeur seuil pouvant être prédéfinie, différent de la droite verticale dans un des deux sens opposés, le dispositif de blocage est fermé.

5. Dispositif de levage (19) selon la revendication 4, **caractérisé en ce qu'**avec un dispositif de blocage bloqué des deux côtés au moyen d'un dispositif de liaison (2), le dispositif de levage (19) peut être stabilisé dans le sens de la droite verticale.

6. Dispositif de levage (19) selon l'une des revendications précédentes, **caractérisé en ce qu'**une première chambre (C1) et une deuxième chambre (C2) d'un cylindre hydraulique (1) pouvant être fixé au dispositif de levage (19) sont reliées ensemble par une conduite d'égalisation (16).

7. Dispositif de levage (19) selon l'une des revendications 1 à 6, **caractérisé en ce que** le au moins un capteur détecte l'angle du dispositif de levage (19) et transmet cette valeur à la au moins une unité de contrôle (13).

8. Dispositif de levage (19) selon la revendication 7, **caractérisé en ce que** la première et la deuxième valeur seuil pouvant être prédéfinie peut être enregistrée dans la au moins une unité de contrôle (13).

9. Dispositif de levage (19) selon l'une des revendications 1 à 8, **caractérisé en ce que** le dispositif de levage (19) est conçu comme nacelle de travail (12).

10. Grue (26) avec un dispositif de levage (19) selon la revendication 1 à 9.

11. Véhicule (27) avec une grue (26) selon la revendication 10.
